# FASCICULE DE BREVET EUROPEEN

(11) **EP 2 855 037 B1**
(45) Date de publication et mention de la délivrance du brevet: **03.05.2023**
(21) Numéro de dépôt: 13725979.2
(22) Date de dépôt: 30.05.2013
(51) Int. Cl.: B07B 13/00, B07B 13/11

(54) **DISPOSITIF ET PROCEDE DE SEPARATION GRANULOMETRIQUE DE MATIERES RICHES EN PARTICULES FILIFORMES**
VORRICHTUNG UND VERFAHREN ZUR GRANULOMETRISCHEN TRENNUNG VON MATERIALIEN MIT EINEM HOHEN GEHALT AN FADENFÖRMIGEN TEILCHEN
DEVICE AND METHOD OF GRANULOMETRIC SEPARATION OF MATERIALS RICH IN FILIFORM PARTICLES

(30) Priorité: 30.05.2012 BE 201200360
(43) Date de publication de la demande: 08.04.2015
(73) Titulaire: Comet Traitements SA, 6200 Chatelet (BE)
(72) Inventeur: GROSJEAN, Philippe, Alfred, B-6110 Montigny-le-Tilleul (BE); BAREEL, Pierre-François, B-1180 Uccle (BE); BODSON, Claude, B-6110 Montigny-le-Tilleul (BE)
(74) Mandataire: Gevers Patents
(86) Numéro de dépôt international: PCT/EP2013/061176
(87) Numéro de publication internationale: WO 2013/178738

(56) Documents cités:
- US-A- 3 419 143
- US-A- 4 185 746

## Description

La présente invention se rapporte à un dispositif et un procédé de séparation sélective d'une matière granulaire comprenant une fraction de particules massives comprenant des particules filiformes et des particules grossières et une fraction de particules fines.

Un tel procédé est par exemple connu du document US4185746 qui concerne un dispositif de séparation granulométrique reposant sur l'introduction de matières granulaires comprenant des particules grossières et des particules fines dans un plateau circulaire rotatif, selon le préambule de la revendication 1.

Le document US3419143 divulgue également un autre procédé de séparation granulométrique reposant sur l'introduction de matières granulaires comprenant des particules grossières et des particules fines dans un plateau circulaire rotatif. Ces documents ne portent toutefois pas sur des matières granulaires comprenant des particules filiformes.

Un autre procédé est connu par exemple du document EP1712301 qui divulgue un procédé pour séparer des fragments filiformes au départ d'éléments électroniques broyés (déchiquetés) à l'aide d'un appareil qui est constitué d'une roue dont la surface est recouverte par une couche de fibres (textiles) sur lesquelles vont s'accrocher les fragments filiformes lors de la chute des éléments électroniques broyés sur la roue. Lorsque la roue tourne et sous l'action de la gravité, les éléments non fixés à la couche de fibres vont tomber dans un premier bac de récupération tandis que les éléments filiformes tomberont dans un second bac lorsqu'ils seront soumis à la gravité et au-dessus du second bac. Cet appareil est donc basé sur la chute des éléments électroniques broyés, lesquels vont être entraînés par la roue selon la même direction que celle de la chute des éléments.

Le document EP726817 décrit un procédé et un appareil pour séparer des éléments filiformes d'autres éléments issus également de matériel électronique. Le principe de ce dispositif est identique à celui du document EP1712301 à la différence près que la surface d'un tapis circulant est pourvue de poils dans lesquels se fixent les particules filiformes.

Le document DE4117029 concerne la séparation granulométrique de particules filiformes au départ d'un mélange de particules de formes et de tailles diverses. La séparation des particules filiformes est basée sur l'utilisation de tapis roulants inclinés entraînant les particules filiformes vers le haut tandis que les particules de plus grandes tailles glissent le long des tapis roulants sous l'action de la force de gravité.

Le document DE9017891 concerne un procédé utilisant un dispositif également constitué de tapis roulants qui sont pourvus, à leur surface, de poils pour fixer les particules filiformes. La séparation des particules filiformes s'effectue de façon identique à celle décrite dans le document DE4117029, la présence de poils renforçant ici la montée des particules filiformes au sommet des tapis.

Des procédés de criblage sont également connus de l'état de la technique pour la séparation sélective d'une matière granulaire comprenant des particules filiformes et des particules fines. Les procédés de criblage reposent sur l'utilisation de cribles permettant de filtrer des solides de différentes tailles.

Malheureusement, les dispositifs et procédés de l'état de la technique souffrent de problèmes de colmatage liés à l'accumulation d'éléments filiformes, par exemple torsadés, au niveau des fibres et des poils des roues ou des tapis, ce qui ne permet pas d'obtenir une séparation optimale des éléments filiformes et des éléments de granulométries différentes. Ces procédés de criblage présentent également un temps de séjour relativement long pour une séparation efficaces des particules filiformes De plus, lesdites particules filiformes constituent autant de points d'accrochage supplémentaires pour d'autres particules filiformes, ce qui généralement complique les opérations.

L'invention a pour but de pallier les inconvénients de l'état de la technique en procurant un dispositif de séparation sélective d'une matière granulaire comprenant une fraction de particules massives et une fraction de particules fines selon la revendication 1 et un procédé selon la revendication 3.

Un tel dispositif et un tel procédé permettent d'éviter tout colmatage lié à la présence de particules filiformes et assurent une séparation correcte de la fraction de particules massives de la fraction de particules fines car chacune des deux fractions susdites sont soumises respectivement à un déplacement particulier de la matière, ce qui a pour conséquence de séparer sélectivement chacune des deux fractions. En effet, à condition que la vitesse de rotation dudit plateau circulaire rotatif soit au moins égale à 50% mais inférieure à 100% de la vitesse critique de rotation, la fraction de particules massives subit un déplacement selon un régime de cascade tandis que, simultanément, la fraction de particules fines subit un déplacement selon un régime de cataracte.

Les particules fines, soumises au régime de cataracte, décrivent des trajectoires passant par le centre dudit plateau circulaire rotatif où elles se concentrent.

Les particules massives, soumises au régime de cascade, décrivent des trajectoires plus courtes que celles des particules fines et ne passent pas par le centre dudit plateau circulaire rotatif. Le régime de cascade entraîne une chute des particules massives les unes sur les autres, ces particules massives entrant ainsi en collision. Un écroulement et une retombée des particules massives sur elles-mêmes est ainsi obtenu.

Outre les déplacements respectifs de chacune des deux fractions, la matière granulaire se répartit également selon deux autres critères. D'une part, sous l'effet de la rotation du plateau circulaire rotatif, la matière granulaire est plaquée contre le bord périphérique dudit plateau circulaire rotatif et, d'autre part, la matière granulaire se répartit en plusieurs couches en fonction de la densité des particules, les particules les plus fines et les plus denses formant les couches inférieures alors que les particules plus massives et moins denses forment les couches supérieures.

Dans la matière granulaire en mouvement, la gravité joue un rôle et les particules massives qui sont moins denses surnagent donc en surface de la matière granulaire présente sur le plateau rotatif tandis que les particules les plus fines et les plus denses forment une couche inférieure en contact avec le fond du plateau circulaire rotatif. Ces particules fines sont entraînées vers le centre du plateau circulaire rotatif sous l'effet de la rotation dudit plateau circulaire rotatif et de forces de frottements s'exerçant entre le fond du plateau circulaire rotatif et lesdites particules fines en contact avec ce fond, lesdites particules fines étant ainsi soumises à des forces d'entrainement. Ces mêmes particules fines transmettent les forces d'entrainement auxquelles elles sont soumises aux particules formant les couches supérieures, lesdites forces d'entrainement étant transmises de couches en couche jusqu'à la couche supérieure de la matière granulaire. Un gradient de forces d'entrainement perpendiculaire au fond du plateau circulaire rotatif est ainsi observé, les grandeurs desdites forces d'entrainement diminuant lors de leur transmission d'une couche à l'autre de particules dans une direction ascendante.

Comme mentionné ci-avant, le plateau circulaire rotatif présentant un fond incliné, les particules sont également soumises à la force de gravité. Les particules fines qui sont denses, mais de petite taille et donc légères sont peu soumises à la force de gravité tandis que les particules plus lourdes, qui, même si elles sont moins denses sont plus volumineuses, y sont plus fortement soumises, ce qui entraîne ces dernières plus rapidement vers le bas. Puisque, comme décrit ci-dessus, les particules sont soumises à des forces d'entrainement, l'effet de la force de gravité sur les particules se traduit par leur aptitude à décrire de plus ou moins grandes trajectoires, les particules fines les plus denses et les plus légères décrivant des trajectoires plus importantes que les particules plus lourdes et moins denses.

La distribution des particules en différentes couches selon leur densité mais aussi les différentes trajectoires décrites par les particules en fonction de leur densité et en fonction du déplacement de la matière (cascade ou cataracte) auquel elles sont soumises permet d'obtenir une séparation sélective, lorsque le déplacement de la matière granulaire dans le plateau circulaire rotatif présentant un fond incliné s'effectue à une vitesse de rotation au moins égale à 50% mais inférieure à 100% de la vitesse de rotation dudit plateau circulaire rotatif. Selon cette vitesse de rotation particulière, les déplacements de la matière selon les régimes de cascade et de cataracte sont obtenus simultanément de façon surprenante.

Les particules massives surnagent en surface de la matière granulaire tandis que les particules fines sont concentrées au fond du plateau circulaire rotatif dans une zone centrale de collecte.

Les régimes de déplacement de la matière dans un cylindre (régime de cataracte, régime de glissement, régime de roulement, régime centrifuge, régime d'affaissement, régime cascade) sont caractérisés par le nombre de Froude (équation 1) qui caractérise l'importance relative des forces liées à la vitesse et à la force de pesanteur. $Fr = \frac{{rω}^{2}}{g}$ où
- r :: le rayon du cylindre [m]
- ω :: la vitesse angulaire [rad/s]
- g :: la force de gravité 9.81 [m/s²]

Dans le cadre de la présente invention et pour un diamètre prédéterminé du plateau circulaire rotatif, le nombre de Froude et donc le régime de déplacement de la matière est fonction de la vitesse de rotation du plateau circulaire rotatif. Il est ainsi possible de définir une vitesse de rotation critique du plateau circulaire rotatif (Nc) (équation 2) au-delà de laquelle les régimes de cascade et de cataracte sont dépassés pour donner lieu au régime centrifuge caractérisé par un nombre de Froude égal à 1.
où Nc : la vitesse$Nc = \sqrt{\frac{g sin β}{2 {π}^{2} D}}$
critique d'entrainement
[tour/s]
g : la force de gravité 9.81 [m/s²]
β : l'angle d'inclinaison du plateau
D : le diamètre du plateau [m]

Il a été observé, dans le cadre de la présente invention, que plus le plateau circulaire rotatif est incliné par rapport à un plan horizontal, plus l'installation peut traiter et donc séparer un flux important de matière. En effet, plus le plateau circulaire rotatif est incliné, plus il faut augmenter la vitesse de rotation pour préserver la qualité de la séparation. L'augmentation de la vitesse de rotation du plateau circulaire rotatif a pour effet d'augmenter les forces d'entrainement et l'augmentation de l'angle d'inclinaison plateau circulaire rotatif par rapport à un plan horizontal a pour effet d'accentuer l'effet de la force de gravité sur les particules. C'est pourquoi, dans ces conditions, les particules les moins denses sont entraînées vers le bas plus rapidement alors que les particules plus denses sont plus rapidement dirigées vers la zone centrale de collecte du plateau circulaire rotatif, ce qui, par conséquent, accélère la séparation des particules de granulométries différentes et permet le traitement d'un débit de matière granulaire plus important.

Par les termes « fraction de particules massives », on entend, au sens de la présente invention, une fraction de matière granulaire comprenant des particules filiformes et/ou des particules grossières.

Par les termes « particules filiformes », on entend, au sens de la présente invention, des particules présentant une direction préférentielle mais également des parties ondulées et qui peuvent donc s'enrouler sur elles-mêmes ou s'emmêler entre elles. Il s'agit, par exemple, de morceaux de câbles.

Par les termes « particules grossières », on entend, au sens de la présente invention, des particules présentant une taille comprise entre 0,2 et 200 mm.

Par les termes « particules fines », on entend, au sens de la présente invention, des particules présentant une taille comprise entre 0,01 et 133 mm.

Au sens de la présente invention, le rapport suivant doit être respecté : $\left[\left({d}_{80} des particules grossières\right)/\left({d}_{80} des particules fines\right)\right] > 1,5$ où d₈₀ des particules grossières signifie que 80% des particules grossières de la matière granulaire présentent une taille inférieure à une taille comprise entre 0,2 et 200 mm,
et où d₈₀ des particules fines signifie que 80% des particules fines de la matière granulaire présentent une taille inférieure à une taille comprise entre 0,01 et 133 mm.

Selon le dispositif de la présente invention, ledit plateau circulaire rotatif présente, dans un repère trigonométrique, un premier quadrant s'étendant de 0 à 90°, un deuxième quadrant s'étendant de 90° à 180° et un troisième quadrant s'étendant de 180° à 270° par rapport à un point 0 correspondant à un point le plus haut dudit plateau circulaire rotatif lorsque celui-ci est à l'arrêt, lesdites particules filiformes et/ou lesdites particules grossières étant récupérées dans un collecteur périphérique sous forme d'une rampe descendante fixe le long d'au moins une partie dudit troisième quadrant dudit plateau circulaire rotatif, le long d'un arc compris entre 180° et 270°, après leur débordement dudit plateau circulaire rotatif, lesdites particules filiformes s'agglomérant entre elles sous forme de pelotes. Un tel positionnement dudit collecteur périphérique assure une récupération optimale des particules filiformes agglomérées sous forme de pelotes qui, par débordement dudit plateau circulaire rotatif, tombent dans ledit collecteur qui les dirige vers une zone de collecte.

De préférence, selon le procédé de la présente invention, ladite récupération desdites particules fines dans ladite zone centrale de collecte dudit plateau circulaire rotatif incliné est effectuée manuellement, de préférence par aspiration, de préférence par l'intermédiaire d'au moins une ouverture pratiquée sur le fond de ladite zone centrale de collecte, préférentiellement à l'aide d'une vis sans fin.

Avantageusement, selon le procédé de la présente invention, une séparation desdites particules grossières desdites particules filiformes agglomérées sous forme de pelotes est réalisée au moyen d'un crible à doigts situé dans le prolongement dudit collecteur périphérique. Les particules grossières passent au travers des doigts dudit crible à doigts et se retrouvent ainsi dans un premier bac de récupération tandis que les pelotes restent en surface du crible à doigts et sont orientées vers un deuxième bac de récupération situé en aval dudit premier bac de récupération.

De préférence, selon le procédé de la présente invention, le plateau circulaire rotatif est incliné selon un angle α compris entre 20° et 80°, de préférence compris entre 30 et 60°, préférentiellement compris entre 45 et 55° par rapport à un plan horizontal.

D'autres formes de réalisation du procédé suivant l'invention sont indiqués dans les revendications annexées.

Un tel dispositif de séparation d'une matière granulaire comprenant des particules massives (filiformes + grossières) et des particules fines permet avantageusement d'éviter tout colmatage lié à la présence de particules filiformes, la séparation ne recourant pas à l'utilisation d'éléments munis de fibres ou de poils ni à l'utilisation de cribles mais à un plateau circulaire rotatif présentant un fond incliné par rapport à un plan horizontal et un bord périphérique s'étendant de manière évasée vers le haut à partir de ce fond. De plus, ce dispositif permet une séparation sélective, lesdits éléments filiformes agglomérés sous forme de pelotes ainsi que les particules grossières étant récupérés en périphérie dudit plateau rotatif alors que lesdites particules fines sont concentrées au centre dudit plateau rotatif dans ladite zone de collecte desdites particules fines.

Selon le dispositif de la présente invention, ladite fraction de particules massives comprend des particules filiformes et des particules grossières.

Avantageusement, selon le dispositif de la présente invention, ladite deuxième zone de collecte desdites particules fines comprend au moins une ouverture pratiquée sur le fond de ladite zone centrale de collecte ou une vis sans fin.

D'autres formes de réalisation du dispositif de séparation d'une matière granulaire suivant l'invention sont indiqués dans les revendications annexées.

D'autres caractéristiques, détails et avantages de l'invention ressortiront de la description donnée ci-après, à titre non limitatif et en faisant référence aux dessins annexés.
La figure 1 illustre un mode de réalisation du dispositif de séparation d'une matière granulaire suivant l'invention.
La figure 2 illustre un autre mode de réalisation du dispositif de séparation d'une matière granulaire suivant l'invention.
La figure 3 est une vue de profil du dispositif de séparation d'une matière granulaire suivant l'invention.

Sur les figures, les éléments identiques ou analogues portent les mêmes références.

La figure 1 illustre un mode de réalisation du dispositif de séparation d'une matière granulaire suivant l'invention. La matière granulaire comprenant des particules filiformes (1), des particules fines (2) et des particules grossières (3) est introduite dans le plateau circulaire rotatif (5) par l'intermédiaire d'une rampe d'alimentation (4). Le plateau circulaire rotatif (5) est incliné selon un angle α (indiqué à la figure 3) par rapport à un plan horizontal et tourne autour d'un axe central (6) dans le sens horlogique (direction indiquée par la flèche) à une vitesse de rotation au moins égale à 50% mais inférieure à 100% de la vitesse critique de rotation dudit plateau circulaire rotatif (5) afin que des déplacements de la matière selon les régimes de cascade (déplacement illustré par les tirets de grande taille) et de cataracte (déplacement illustré par les tirets de petite taille) soient obtenus simultanément.

Les particules fines (2) sont soumises au régime de cataracte et décrivent des trajectoires passant par la zone centrale de collecte (7) où elles s'accumulent.

Les particules filiformes (1) et les particules grossières (3) sont soumises au régime de cascade qui entraîne une chute des particules massives (filiformes + grossières) les unes sur les autres. Ceci a pour effet que les particules filiformes (1) entre en collision les unes avec les autres et forment des pelotes (8) en s'emmêlant. Les particules filiformes sous forme de pelotes (8) ainsi que les particules grossières (3) surnagent à la surface de la matière granulaire alimentée et sont récupérées par débordement au dessus du bord périphérique (9) du plateau circulaire rotatif (5), suite à leur entrainement vers le bas par la force de gravité, dans un collecteur périphérique (10). Les particules fines (2) sont quant à elles concentrées au fond du plateau circulaire rotatif (5) dans la zone centrale de collecte (7) et sont récupérées par écoulement via des ouvertures (11) pratiquées dans ladite zone centrale de collecte (7) à proximité dudit axe de rotation (6). Ledit collecteur périphérique (10) est prolongé par un crible à doigts (12) permettant aux particules grossières (3) glissant le long dudit collecteur périphérique (10) de tomber dans un premier bac de récupération (13) au travers des doigts dudit crible à doigts (12). Les particules filiformes sous formes de pelotes (8) glissent sur le crible à doigts (12) avant d'être récupérées dans un deuxième bac de récupération (14).

La figure 2 illustre un autre mode de réalisation du dispositif de séparation d'une matière granulaire suivant l'invention et est identique à la figure 1 à l'exception qu'une vis sans fin (15) assure la récupération des particules fines (2) concentrées au fond du plateau circulaire rotatif (5) dans la zone centrale de collecte (7) à proximité dudit axe de rotation (6). En outre, selon ce mode de réalisation, un déflecteur (16) oriente les particules fines (2) vers la zone centrale de collecte (7) οµ une extrémité de ladite vis sans fin (15) est agencée pour extraire lesdites particules fines (2) agglomérées dans ladite la zone centrale de collecte (7).

La figure 3 est une vue de profil du dispositif de séparation d'une matière granulaire suivant l'invention où est illustré l'angle d'inclinaison (α) du plateau circulaire rotatif (5).

### Exemples

Un résidu de broyage de déchets d'équipements électriques et électroniques, préalablement soumis à une première séparation, par exemple magnétique ou par courant de Foucault, est introduit sur un plateau circulaire rotatif présentant un diamètre de 1 m, un bord périphérique d'une hauteur de 15 cm (hauteur de débordement) et un déflecteur central.

Le résidu de broyage introduit sur le plateau comprend des particules filiformes (par exemple des fils électriques gainés ou non), des particules massives (grossières) en plastique et en métal et des particules fines (fraction minérale).

Plusieurs essais de séparation granulométrique ont été réalisé en faisant varier, tel qu'indiqué dans le tableau ci-dessous, les paramètres suivants :
- l'inclinaison du plateau circulaire rotatif selon un angle α par rapport à un plan horizontal,
- le débit d'alimentation du résidu de broyage sur le plateau circulaire rotatif incliné,
- la masse du résidu de broyage traité,
- les quantités (%) de particules massives et de particules fines constituant le résidu de broyage,
- les quantités (%) de particules massives présentant une taille supérieure à 5 mm et les quantités (%) de particules fines présentant une taille inférieure à 5 mm,
- la vitesse de rotation du plateau circulaire rotatif incliné et, par conséquent le % de la vitesse critique de rotation du plateau circulaire rotatif incliné.

| | α | Débit (kg/h) | Masse traitée (kg) | % massives | % fines | % massives > 5mm | % fines < 5mm | Vitesse rotation (t/min) | % vitesse critique de rotation |
|---|---|---|---|---|---|---|---|---|---|
| 1 | 55 | 506 | 240 | 13 | 87 | 91 | 78 | 34 | 89 |
| 2 | 55 | 513 | 240 | 17 | 83 | 90 | 74 | 34 | 89 |
| 3 | 55 | 729 | 240 | 31 | 69 | 76 | 76 | 31 | 81 |
| 4 | 55 | 1000 | 1571 | 26 | 74 | 81 | 77 | 28 | 73 |
| 5 | 45 | 217 | 240 | 10 | 90 | 91 | 82 | 26 | 73 |
| 6 | 50 | 534 | 240 | 12,5 | 87,5 | 83 | 79 | 24 | 65 |

Tous ces essais ont permis de réaliser une séparation granulométrique sélective satisfaisante, les particules massives étant déplacées selon un régime de cascade vers la périphérie du plateau circulaire rotatif incliné, les particules fines étant déplacées vers une zone centrale de collecte du plateau circulaire rotatif incliné selon un régime de cataracte et les particules filiformes s'agglomérant entre elles sous forme de pelotes en surface du résidu de broyage. Les particules massives ainsi que les particules filiformes agglomérées sous formes de pelotes ont été récupérées, par débordement du plateau circulaire, dans un collecteur périphérique avant d'être séparées les unes des autres par passage sur un crible à doigts. Les particules fines ont quant à elles été récupérées au centre du plateau circulaire rotatif, soit par l'intermédiaire d'une ouverture pratiquée sur le fond de la zone centrale de collecte, soit à l'aide d'une vis sans fin.

Une séparation optimale a toutefois été obtenue en appliquant les paramètres de l'essai n°4 où il a été montré qu'une durée plus longue de traitement du résidu de broyage permettait d'augmenter d'environ 30% le débit d'alimentation de la matière granulaire sur le plateau circulaire rotatif incliné sans réduire la qualité de la séparation obtenue.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Dispositif de séparation sélective d'une matière granulaire comprenant une fraction de particules massives (1, 3) comprenant des particules filiformes (1) et des particules grossières (3) et une fraction de particules fines (2), ledit dispositif comprenant une alimentation (4) de ladite matière granulaire, un élément rotatif, une première zone de collecte de ladite fraction de particules massives (1, 3) et une deuxième zone de collecte de ladite fraction de particules fines (2) séparées, **caractérisé en ce que** ledit élément rotatif est un plateau circulaire rotatif (5) présentant un fond incliné par rapport à un plan horizontal et un bord périphérique (9) s'étendant de manière évasée vers le haut à partir de ce fond, ladite deuxième zone de collecte de ladite fraction de particules fines (2) étant située dans une zone centrale (7) dudit plateau circulaire rotatif (5), ledit plateau circulaire rotatif (5) présente quatre quadrants, un premier quadrant s'étendant de 0 à 90°, un deuxième quadrant s'étendant, dans un repère trigonométrique, de 90° à 180° et un troisième quadrant s'étendant de 180° à 270° par rapport à un point 0 correspondant à un point le plus haut dudit plateau circulaire rotatif (5) lorsque celui-ci est à l'arrêt, ledit dispositif étant **caractérisé en ce que** ladite première zone de collecte desdites particules massives (1, 3) comprenant des particules filiformes (1) et des particules grossières (3) est une rampe (10) descendante fixe le long d'un arc compris entre 180° et 270°.

2. Dispositif de séparation sélective d'une matière granulaire selon la revendication 1, **caractérisé en ce que** ladite deuxième zone de collecte desdites particules fines (2) comprend au moins une ouverture (11) pratiquée sur le fond de ladite zone centrale de collecte (7) ou une vis sans fin (15).

3. Procédé de séparation sélective d'une matière granulaire comprenant une fraction de particules massives (3) et une fraction de particules fines (2) pour séparer ladite fraction de particules massives (3) de ladite fraction de particules fines (2), mis en oeuvre par le dispositif selon la revendication 1 ou la revendication 2, ledit procédé comprenant une étape d'alimentation de ladite matière granulaire, une étape de séparation sélective de ladite fraction de particules massives (3) de ladite fraction de particules fines (2) et une étape de récupération de ladite fraction de particules massives (3) séparées et de ladite fraction de particules fines (2) séparées, ladite alimentation de ladite matière granulaire s'effectuant sur un plateau circulaire rotatif (5) présentant un fond incliné par rapport à un plan horizontal et une zone centrale de collecte (7) desdites particules fines (2), ledit procédé comprenant en outre simultanément un premier déplacement desdites particules massives (3) selon un régime de cascade vers une périphérie dudit plateau circulaire rotatif (5) et un deuxième déplacement desdites particules fines (2) selon un régime de cataracte vers ladite zone centrale de collecte (7) dudit plateau circulaire rotatif (5), par rotation dudit plateau circulaire rotatif (5) à une vitesse de rotation au moins égale à 50% mais inférieure à 100% de la vitesse critique de rotation dudit plateau circulaire rotatif (5) définie par l'équation suivante : $Nc = \sqrt{\frac{g sin β}{2 {π}^{2} D}}$ où Nc représente la vitesse critique d'entrainement [tour/sec], g représente la force de gravité [9,81 m/s²], β représente l'angle d'inclinaison dudit plateau circulaire rotatif (5) et D représente le diamètre [m] dudit plateau circulaire rotatif (5),
avec ladite séparation de ladite fraction de particules massives (3) de ladite fraction de particules fines (2) et ladite récupération de ladite fraction de particules massives (3) par débordement dudit plateau circulaire rotatif (5) et de ladite fraction de particules fines (2) séparées et concentrées dans ladite zone centrale de collecte (7) dudit plateau circulaire rotatif (5),
ledit procédé étant **caractérisé en ce que** ladite étape d'alimentation d'une matière granulaire alimente ledit plateau circulaire rotatif (5) en une fraction de particules massives (3) comprenant des particules filiformes (1), et **en ce qu'**il comprend en outre une étape d'agglomération desdites particules filiformes (1) sous forme de pelotes (8) et une étape de récupération desdites pelotes (8) par débordement dudit plateau circulaire rotatif (5), et **en ce que** ledit plateau circulaire rotatif (5) présente, dans un repère trigonométrique, un premier quadrant s'étendant de 0 à 90°, un deuxième quadrant s'étendant de 90° à 180° et un troisième quadrant s'étendant de 180° à 270° par rapport à un point 0 correspondant à un point le plus haut dudit plateau circulaire rotatif (5) lorsque celui-ci est à l'arrêt et **en ce que** lesdites particules filiformes (1) et/ou lesdites particules grossières (3) sont récupérées dans un collecteur périphérique (10) sous forme d'une rampe descendante fixe le long d'un arc compris entre 180° et 270°, après leur débordement dudit plateau circulaire rotatif (5), lesdites particules filiformes (1) s'agglomérant entre elles sous forme de pelotes (8).

4. Procédé de séparation sélective d'une matière granulaire selon la revendication 3, **caractérisé en ce que** ladite étape d'alimentation d'une matière granulaire alimente ledit plateau circulaire rotatif (5) en une fraction de particules massives (1, 3) comprenant des particules grossières (3).

5. Procédé de séparation sélective d'une matière granulaire selon l'une des quelconques revendications 3 à 4, **caractérisé en ce que** ladite récupération desdites particules fines (2) dans ladite zone centrale de collecte (7) dudit plateau circulaire rotatif (5) incliné est effectuée manuellement, de préférence par aspiration, de préférence par l'intermédiaire d'au moins une ouverture (11) pratiquée sur le fond de ladite zone centrale de collecte (7), préférentiellement à l'aide d'une vis sans fin (15).

6. Procédé de séparation sélective de matière granulaire selon l'une quelconque des revendications 3 à 5, **caractérisé en ce qu'**une séparation desdites particules grossières (3) desdites particules filiformes (1) agglomérées sous forme de pelotes (8) est réalisée au moyen d'un crible à doigts (12) situé dans le prolongement dudit collecteur périphérique (10).

## Patentansprüche

1. Vorrichtung zur selektiven Trennung einer körnigen Materie, die einen Anteil an massiven Teilchen (1, 3), umfassend fadenförmige Teilchen (1) und grobe Teilchen (3), und einen Anteil an feinen Teilchen (2) umfasst, wobei die Vorrichtung eine Zufuhr (4) der körnigen Materie, ein Drehelement, einen ersten Sammelbereich des Anteils an massiven Teilchen (1, 3) und einen zweiten Sammelbereich des Anteils an feinen Teilchen (2), die getrennt sind, umfasst, **dadurch gekennzeichnet, dass** das Drehelement eine runde Drehscheibe (5) ist, die einen in Bezug auf eine horizontale Ebene geneigten Boden und einen Umfangsrand (9), der sich ausgehend von diesem Boden nach oben auf ausgeweitete Weise erstreckt, aufweist, wobei der zweite Sammelbereich des Anteils an feinen Teilchen (2) in einem mittleren Bereich (7) der runden Drehscheibe (5) gelegen ist, wobei die runde Drehscheibe (5) vier Quadranten aufweist, wobei ein erster Quadrant sich von 0 bis 90° erstreckt, ein zweiter Quadrant sich in einem trigonometrischen Bezugssystem von 90° bis 180° erstreckt und ein dritter Quadrant sich in Bezug auf einen Punkt 0, der einem höchsten Punkt der runden Drehscheibe (5) entspricht, wenn diese angehalten ist, von 180° bis 270° erstreckt, wobei die Vorrichtung **dadurch gekennzeichnet ist, dass** der erste Sammelbereich der massiven Teilchen (1, 3), der fadenförmige Teilchen (1) und grobe Teilchen (3) umfasst, eine feste abfallende Rampe (10) entlang eines Bogens zwischen 180° und 270° ist.

2. Vorrichtung zur selektiven Trennung einer körnigen Materie nach Anspruch 1, **dadurch gekennzeichnet, dass** der zweite Sammelbereich der feinen Teilchen (2) mindestens eine Öffnung (11), die auf dem Boden des mittleren Sammelbereichs (7) ausgeführt ist, oder eine Schneckenwelle (15) umfasst.

3. Verfahren zur selektiven Trennung einer körnigen Materie, die einen Anteil an massiven Teilchen (3) und einen Anteil an feinen Teilchen (2) umfasst, um den Anteil an massiven Teilchen (3) von dem Anteil an feinen Teilchen (2) zu trennen, das durch die Vorrichtung nach Anspruch 1 oder Anspruch 2 durchgeführt wird, wobei das Verfahren einen Schritt der Zufuhr der körnigen Materie, einen Schritt der selektiven Trennung des Anteils an massiven Teilchen (3) von dem Anteil an feinen Teilchen (2) und einen Schritt der Gewinnung des Anteils an getrennten massiven Teilchen (3) und des Anteils an getrennten feinen Teilchen (2) umfasst, wobei die Zufuhr der körnigen Materie auf einer runden Drehscheibe (5) erfolgt, die einen in Bezug auf eine horizontale Ebene geneigten Boden und einen mittleren Sammelbereich (7) der feinen Teilchen (2) aufweist, wobei das Verfahren weiter gleichzeitig eine erste Bewegung der massiven Teilchen (3) gemäß einem Kaskadenbetrieb zu einem Umfang der runden Drehscheibe (5) hin und eine zweite Bewegung der feinen Teilchen (2) gemäß einem Kataraktbetrieb zu dem mittleren Sammelbereich (7) der runden Drehscheibe (5) hin durch Drehung der runden Drehscheibe (5) bei einer Drehgeschwindigkeit von mindestens gleich 50%, jedoch kleiner als 100% der kritischen Drehgeschwindigkeit der runden Drehscheibe (5) umfasst, die durch die folgende Gleichung definiert ist: $Nc = \sqrt{\frac{g sin β}{2 {π}^{2} D}}$ wobei Nc die kritische Antriebsgeschwindigkeit [Umdrehung/Sek] darstellt, g die Schwerkraft [9,81 m/s²] darstellt, β den Neigungswinkel der runden Drehscheibe (5) darstellt und D den Durchmesser [m] der runden Drehscheibe (5) darstellt,
mit der Trennung des Anteils an massiven Teilchen (3) von dem Anteil an feinen Teilchen (2) und der Gewinnung des Anteils an massiven Teilchen (3) durch Überlaufen der runden Drehscheibe (5) und des Anteils an getrennten und in dem mittleren Sammelbereich (7) der runden Drehscheibe (5) konzentrierten feinen Teilchen (2),
wobei das Verfahren **dadurch gekennzeichnet ist, dass** der Schritt der Zufuhr einer körnigen Materie der runden Drehscheibe (5) einen Anteil an massiven Teilchen (3) zuführt, der fadenförmige Teilchen (1) umfasst, und dadurch, dass es weiter einen Schritt der Agglomeration der fadenförmigen Teilchen (1) in Form von Knäueln (8) und einen Schritt der Gewinnung der Knäuel (8) durch Überlaufen der runden Drehscheibe (5) umfasst, und dadurch, dass die runde Drehscheibe (5) in einem trigonometrischen Bezugssystem einen ersten Quadranten, der sich von 0 bis 90° erstreckt, einen zweiten Quadranten, der sich von 90° bis 180° erstreckt, und einen dritten Quadranten, der sich in Bezug auf einen Punkt 0, der einem höchsten Punkt der runden Drehscheibe (5) entspricht, wenn diese angehalten ist, von 180° bis 270° erstreckt, aufweist, und dadurch, dass die fadenförmigen Teilchen (1) und/oder die groben Teilchen (3) in einem Umfangssammler (10) in Form einer festen abfallenden Rampe entlang eines Bogens zwischen 180° und 270° nach deren Überlaufen von der runden Drehscheibe (5) gewonnen werden, wobei sich die fadenförmigen Teilchen (1) untereinander in Form von Knäueln (8) zusammenballen.

4. Verfahren zur selektiven Trennung einer körnigen Materie nach Anspruch 3, **dadurch gekennzeichnet, dass** der Schritt der Zufuhr einer körnigen Materie der runden Drehscheibe (5) einen Anteil an massiven Teilchen (1, 3) zuführt, der grobe Teilchen (3) umfasst.

5. Verfahren zur selektiven Trennung einer körnigen Materie nach irgendeinem der Ansprüche 3 bis 4, **dadurch gekennzeichnet, dass** die Gewinnung der feinen Teilchen (2) im mittleren Sammelbereich (7) der geneigten runden Drehscheibe (5) manuell vorgenommen wird, vorzugsweise durch Ansaugen, vorzugsweise über mindestens eine Öffnung (11), die auf dem Boden des mittleren Sammelbereichs (7) ausgeführt ist, vorzugsweise mithilfe einer Schneckenwelle (15).

6. Verfahren zur selektiven Trennung einer körnigen Materie nach einem der Ansprüche 3 bis 5, **dadurch gekennzeichnet, dass** eine Trennung der groben Teilchen (3) von den zusammengeballten fadenförmigen Teilchen (1) in Form von Knäueln (8) mittels eines Fingersiebs (12) durchgeführt wird, das in der Verlängerung des Umfangssammlers (10) gelegen ist.

## Claims

1. A device for selectively separating a granular material comprising a fraction of massive particles (1, 3) comprising filiform particles (1) and coarse particles (3) and a fraction of fine particles (2), said device comprising a feed (4) of said granular material, a rotating member, a first collection area of said fraction of massive particles (1,3) and a second collection area for said separated fraction of fine particles (2), **characterised in that** said rotating member is a rotating circular plate (5) having a bottom inclined with respect to a horizontal plane and a peripheral edge (9) extending in a flared manner upwards therefrom, said second collection area of said fraction of fine particles (2) being located in a central area (7) of said rotating circular plate (5), said rotating circular plate (5) has four quadrants, a first quadrant extending from 0° to 90°, a second quadrant extending, in a trigonometric reference, from 90° to 180°, and a third quadrant extending from 180° to 270° with respect to a point 0 corresponding to a highest point of said rotating circular plate (5) when the latter is stopped, said device being **characterized in that** said first collection area of said massive particles (1, 3) comprising filiform particles (1) and coarse particles (3) is a ramp (10) fixedly descending along an arc comprised between 180° and 270°.

2. The device for selectively separating granular material according to claim 1, **characterised in that** said second collection area of said fine particles (2) comprises at least one opening (11) on the bottom of said central collection area (7) or an endless screw (15).

3. A method of selectively separating a granular material comprising a fraction of massive particles (3) and a fraction of fine particles (2) to separate said fraction of massive particles (3) from said fraction of fine particles (2), carried out by the device according to claim 1 or claim 2, said method comprising a step of feeding said granular material, a step of selectively separating said fraction of massive particles (3) from said fraction of fine particles (2) and a step of recovering said separated fraction of massive particles (3) and said separated fraction of fine particles (2), said feeding of said granular material being performed on a rotating circular plate (5) having a bottom inclined with respect to a horizontal plane and a central collection area (7) for collecting said fine particles (2), said method further comprising simultaneously a first displacement of said massive particles (3) according to a cascade regime towards a periphery of said rotating circular plate (5) and a second displacement of said fine particles (2) according to a cataract regime towards said central collection area (7) of said rotating circular plate (5) by rotating said rotating circular plate (5) at a rotational speed of at least 50% but less than 100% of the critical rotational speed of said rotating circular plate (5) defined by the following equation: $Nc = \sqrt{\frac{g sin β}{2 {π}^{2} D}}$ where Nc represents the critical driving speed [revolution/second], g represents the gravitational force [9.81 m/s²], β represents the angle of inclination of said rotating circular plate (5) and D represents the diameter [m] of said rotating circular plate (5),
with said separation of said fraction of massive particles (3) from said fraction of fine particles (2) and said recovery of said fraction of massive particles (3) by overflowing from said rotating circular plate (5) and said fraction of fine particles (2) separated and concentrated in said central collection area (7) of said rotating circular plate (5),
said method being **characterised in that** said step of feeding a granular material feeds said rotating circular plate (5) with a fraction of massive particles (3) comprising filiform particles (1) and **in that** it further comprises a step of agglomerating said filiform particles (1) into balls (8) and a step of recovering said balls (8) by overflowing said rotating circular plate (5), and **in that** said rotating circular plate (5) has, in a trigonometric reference, a first quadrant extending from 0 to 90°, a second quadrant extending from 90° to 180° and a third quadrant extending from 180° to 270° with respect to a point 0 corresponding to a highest point of said rotating circular plate (5) when the latter is at a standstill, and **in that** said filiform particles (1) and/or said coarse particles (3) are recovered in a peripheral collector (10) in the form of a fixed descending ramp along an arc of between 180° and 270°, after their overflow from said rotating circular plate (5), said filiform particles (1) agglomerate together in the form of balls (8).

4. The method of selectively separating granular material according to claim 3, **characterised in that** said step of feeding a granular material feeds said rotating circular plate (5) with a fraction of massive particles (1, 3) comprising coarse particles (3).

5. The method of selectively separating granular material according to any one of claims 3 to 4, **characterised in that** said recovery of said fine particles (2) in said central collection area (7) of said inclined rotating circular plate (5) is performed manually, preferably by means of suction, preferably through at least one opening (11) on the bottom of said central collection area (7), preferably with the aid of an endless screw (15).

6. The method of selectively separating granular material according to any one of claims 3 to 5, **characterised in that** a separation of said coarse particles (3) from said filiform particles (1) agglomerated in the form of balls (8) is performed by means of a finger screen (12) located in the extension of said peripheral collector (10).
